# EUROPÄISCHE PATENTSCHRIFT

(11) **EP 0 688 910 B1**
(45) Veröffentlichungstag und Bekanntmachung des Hinweises auf die Patenterteilung: **08.08.2001**
(21) Anmeldenummer: 95108158.7
(22) Anmeldetag: 29.05.1995
(51) Int. Cl.: E03C 1/05, H02M 7/00

(54) **Wasserarmatur**
Water tap
Robinet d'eau

(30) Priorität: 10.06.1994 DE 4420332
(43) Veröffentlichungstag der Anmeldung: 27.12.1995
(73) Patentinhaber: Friedrich Grohe AG & Co. KG, 58675 Hemer (DE)
(72) Erfinder: Eichholz, Heinz-Dieter, Dr., D-58642 Iserlohn (DE); Kleinhaus, Werner, D-59425 Unna (DE)

(56) Entgegenhaltungen:
- WO-A-90/02989
- DE-A- 2 721 154
- FR-A- 2 655 785
- GB-A- 2 226 105
- GB-A- 2 230 150
- US-A- 4 946 396
- PATENT ABSTRACTS OF JAPAN vol. 14 no. 378 (M-1011) ,15.August 1990 & JP-A-02 140337 (MIC KOGYO KK)

## Beschreibung

Die Erfindung betrifft eine Wasserarmatur, insbesondere berührungslos gesteuerte Auslaufarmatur, mit einem an einem Waschtisch, einer Gebäudewand o. dgl. befestigbaren Armaturenkörper, in dem ein Aufnahmeraum für eine Batterie für die Energieversorgung der elektrischen Steuerung vorgesehen ist.
Derartige Wasserarmaturen sind bekannt und werden meist als berührungslos gesteuerte Wasserauslaufarmaturen ausgeführt.

Der Erfindung liegt die Aufgabe zugrunde, die im Oberbegriff des Anspruchs 1 angegebene Wasserarmatur zu verbessern und insbesondere so auszubilden, daß sie bei gleichen Außenabmessungen mit elektrischer Energie vom Versorgungsleitungsnetz betreibbar ist.
Diese Aufgabe wird erfindungsgemäß dadurch gelöst, daß ein eine stabilisierte Gleichspannung liefernder Batteriesimulator mit den Außenabmessungen und der Kontaktgeometrie der Batterie in den Aufnahmeraum eingesetzt ist, wobei in dem Armaturenkörper eine Öffnung ausgebildet ist, durch die eine Anschlußleitung des Batteriesimulators hindurchgeführt ist, so daß die Wasserarmatur mit einer elektrischen Energieversorgung vom Stromnetz betrieben wird.

Weitere Ausgestaltungen der Erfindung sind in den Ansprüchen 2 bis 10 angegeben.

Mit dem vorgeschlagenen Batteriesimulator kann die Spannungsversorgung der Wasserarmatur vom vorhandenen elektrischen Netz erfolgen. Mit einer Substitution der ursprünglich enthaltenen Batterie durch den Batteriesimulator wird ein einfacher Anschluß derartiger Armaturen an vorhandene elektrische Netze möglich. Die Ausgangsspannung des Batteriesimulators ist hierbei eine stabilisierte Gleichspannung, die der Batterie-Nennspannung entspricht. Mit dem erfindungsgemäßen Batteriesimulator kann eine separate Anschlußvorrichtung für die Zuführung der stabilisierten Gleichspannung an eine elektrische oder elektronische Steuerung der Wasserarmatur eingespart werden. Darüber hinaus ist auch eine Umschalteinrichtung zwischen Netz und Batteriebetrieb entbehrlich.

In weiterer Ausgestaltung der Erfindung kann die Anschlußleitung vorteilhaft parallel zu den Zuführleitungen für Kalt- und Warmwasser und damit für den Benutzer verdeckt aus der Wasserarmatur herausgeführt werden.
Zweckmäßig wird der erfindungsgemäße Batteriesimulator mit im Handel erhältlichen Netzteilen oder Netzsteckerteilen versehen, die eine Wechselspannung im Bereich von 6 Volt bis 24 Volt oder Gleichspannung zwischen 9 Volt und 32 Volt abgeben. Das Netzsteckerteil wird hierbei zweckmäßig über eine Verbindungsleitung und einen Verbindungsstecker mit einer entsprechenden Buchse an der aus dem Armaturenkörper heraushängenden Anschlußleitung verbunden.
Zweckmäßig sind in dem Batteriesimulator Netzfiltereinrichtungen angeordnet, so daß eine Gleichspannung, wie es in der Regel für die elektrische Steuerung der Wasserarmatur erforderlich ist, abgegeben werden kann. Mit der Netzfiltereinrichtung werden insbesondere netzgebundene Spannungsspitzen ausgefiltert.
Darüber hinaus wird in dem Batteriesimulator zweckmäßigerweise ein Spannungsregler eingesetzt, der es erlaubt, den Einsatz von zahlreichen handelsüblichen und zugelassenen Netzteilen oder Steckernetzteilen in einem weiten Spannungsbereich zu benutzen.
Um den Betrieb mit einem Wechselstromnetz zu ermöglichen, weist der erfindungsgemäße Batteriesimulator außerdem eine Gleichrichtereinrichtung auf.
Schließlich kann in dem erfindungsgemäßen Batteriesimulator zweckmäßig eine Energiespeichereinrichtung integriert werden, mit der sichergestellt werdenkann, daß bei einem Netzspannungsausfall, eines Netzanschlußkabelbruchs oder einer mutwilligen Zerstörung des Netzanschlußkabels ein definierter Schaltungsvorgang durchgeführt wird, mit dem ein oder mehrere elektromechanische Ventile der Wasserauslaufarmatur in die Verschlußstellung gebracht werden und hier so lange verharren, bis eine ordnungsgemäße Netzstromversorgung wieder hergestellt ist. Hierbei kann zweckmäßig eine PSS (Power Supply Supervisor)-Schaltung vorgesehen werden, bei der der Ausgang des Batteriesimulators nur dann aktiviert wird, wenn ein ordnungsgemäßer Betrieb der Steuerung (Microcontroller) sichergestellt ist.

Ein Ausführungsbeispiel ist inder Zeichnung dargestellt und wird im folgenden näher beschrieben. Es zeigt
- Fig. 1: eine berührungslos gesteuerte Wasserauslaufarmatur im Längsschnitt;
- Fig. 2: die in Fig. 1 gezeigte Wasserauslaufarmatur in Vorderansicht;
- Figur 3: den in Figur 1 gezeigten Batterie-adapter in Vorderansicht;
- Figur 4: den in Figur 3 gezeigten Batterie-adapter in Drunteransicht;
- Figur 5: ein Blockschaltbild des in Figur 3 gezeigten Batterieadapters.

Die in den Figuren 1 und 2 gezeigte Wasserauslaufarmatur ist für den Einsatz auf Wasch- oder Spültischen vorgesehen. Der Armaturenkörper 1 wird hierbei mit seiner Stirnseite 18 auf eine in der Zeichnung nicht dargestellte Tischplatte gesetzt und mit einer durch eine Bohrung in der Tischplatte hindurchgeführte Befestigungseinrichtung 17 am Waschtisch bzw. Spültisch fixiert. Durch die Öffnung im Waschtisch sind außerdem die Zuführleitungen 11 für Kalt- und Warmwasser sowie eine elektrische Anschlußleitung 22 hindurchgeführt. Das zugeführte Kalt- und Warmwasser kann im Armaturenkörper 1 mit einer Mischeinrichtung temperiert werden. Zur Temperatureinstellung ist ein Einstellhebel 13 seitlich am Armaturenkörper 1 herausgeführt. Das erzeugte Mischwasser gelangt über ein Magnetventil 15 zu einem Auslaufmundstück 12 und von hier ins Freie. Unterhalb des Auslaufmundstücks 12 ist im Armaturenkörper 1 ein Einschubbauteil 16 mit einem Fenster 14 für einen Infrarotlichtsender und -empfänger angeordnet. Der Infrarotsender und -empfänger steht mit einer elektronischen Steuerung 141 in Verbindung, derart, daß wenn ein Gegenstand in den Bereich des Auslaufmundstücks 12 gelangt, die Infrarotsensorik dieses der elektronischen Steuerung 141 anzeigt und diese wiederum über ein Verbindungskabel 151 das Magnetventil 15 öffnet und den Wasseraustritt aus dem Mundstück 12 freigibt. Wird der Gegenstand aus dem Detektionsbereich der Infraroteinrichtung entfernt, so wird von der elektronischen Steuerung die Schließung des Magnetventils 15 durchgeführt.

Die in dem Einschubbauteil 16 angeordnete elektronische Steuerung 141 mit der Infrarotlichtsensorik ist so ausgelegt, daß sie von einer 6 V-Lithiumbatterie mit elektrischer Energie versorgt werden kann.
Alternativ ist in dem Aufnahmeraum 162 für die Lithiumbatterie ein Batteriesimulator 2 angeordnet, der die gleichen äußeren Abmessungen der Lithiumbatterie aufweist und auch entsprechende Kontakte 21 hat. Außerdem weist der Batteriesimulator 2 an einer Stirnseite eine Anschlußleitung 22 auf, die durch eine Öffnung 1622 im Armaturenkörper 1 parallel zu den Zuführleitungen 11 für Kalt- und Warmwasser aus dem Armaturenkörper 1 heraus und unter den in der Zeichnung nicht dargestellten Waschtisch geführt ist. An dem Endbereich der Anschlußleitung 22 ist eine Buchse 221 ausgebildet, die mit einem Verbindungsstecker 311 über eine Verbindungsleitung 31 mit einem Netzteilstecker 3 in Verbindung steht. Der Netzteilstecker 3 kann in eine übliche Wandsteckdose eingesteckt werden, wobei zur Spannungsreduzierung in dem Netzteilstecker 3 ein Transformator vorgesehen ist.
In dem Batteriesimulator 2 ist eine Netzfiltereinrichtung 23, eine Gleichrichtereinrichtung 24, eine Spannungsreglereinrichtung 25, eine Energiespeichereinrichtung 26 und eine PSS-Schaltung 27 integriert, wie es aus dem Blockschaltbild gemäß Figur 5 zu entnehmen ist.
Die Netzfiltereinrichtung 23 hat die Aufgabe, daß netzgebundene Spannungsspitzen ausgefiltert werden und den Gütegrad der stabilisierten Sekundärspannung nicht beeinflussen. Die Spannungsreglereinrichtung 25 erlaubt den Einsatz von zahlreichen handelsüblichen und zugelassenen Netzteilen oder Steckernetzteilen mit einem weiten Spannungsbereich unter Beibehaltung der stabilisierten, sekundärseitigen Ausgangsspannung. Mit der Gleichrichtereinrichtung 24 wird die von einem Wechselspannungsleitungsnetz zugeführte Wechselspannung gleichgerichtet. Die Energiespeichereinrichtung 26 hat schließlich die Aufgabe, bei einem Netzspannungsausfall die Energie für einen definierten Schaltungsvorgang sicherzustellen, mit dem das Magnetventil 15 in die Verschlußstellung gebracht wird. Die PSS-Schaltung 27 stellt hierbei sicher, daß der Ausgang des Batteriesimulators 2 nach einem Ausfall des Versorgungsspannungsnetzes erst dann reaktiviert wird, wenn eine ordnungsgemäße Funktion der Steuerelektronik 141 gewährleistet ist.

Der Batterieaustausch bzw. der Wechsel zum Batteriesimulator 2 kann in folgender Weise erfolgen:
Das Einschubbauteil 16 kann nach einem Lösen der an der Rückseite des Armaturenkörpers 1 angeordneten Sicherungsschraube 161 nach vorne aus dem Armaturenkörper 1 herausgezogen werden. Das Verbindungskabel 151 ist entsprechend lang dimensioniert. Der mit einem Deckel 1623 verschlossene Aufnahmeraum 162 kann hiernach geöffnet und die 6-V-Lithiumbatterie entnommen werden. Als Ersatz kann nunmehr der Batteriesimulator 2 eingesetzt werden. Hierbei wird zunächst eine Anschlußleitung 22 mit der Buchse 221 durch die Öffnung 1622 des Armaturenkörpers 1 hindurchgeführt und danach der Batteriesimulator 2 auf im Aufnahmeraum 162 angeordnete Kontaktfedern 1621 der elektronischen Steuerung 141 geschoben. Nunmehr kann der Deckel 1623 wieder verschlossen werden und das Einschubbauteil 16 in den Armaturenkörper 1 zurückgegeben werden. Mit der Sicherungsschraube 161 wird es danach in der Stecklage gehalten. Hiernach wird die Buchse 221 der Anschlußleitung 22 mit dem Verbindungsstecker 311 des Netzteilsteckers 3 verbunden und der Netzteilstecker 3 in eine entsprechende Steckdose des Versorgungsleitungsnetz eingesteckt. Hiernach ist die berührungslos gesteuerte Wasserauslaufarmatur ohne 6-V-Lithiumbatterie über den Batteriesimulator 2 von dem Versorgungsleitungsnetz mit elektrischer Energie versorgt und wieder betriebsbereit.

## Patentansprüche

1. Wasserarmatur, insbesondere eine berührungslos gesteuerte Auslaufarmatur, mit einem an einem Waschtisch, einer Gebäudewand o. dgl. befestigbaren Armaturenkörper (1), in dem ein Aufnahmeraum (162) für eine Batterie für die Energieversorgung der elektrischen Steuerung (141) vorgesehen ist, dadurch gekennzeichnet, daß ein eine stabilisierte Gleichspannung entsprechend der Batterienennspannung liefernder Batteriesimulator (2) mit den Außenabmessungen und der Kontaktgeometrie der Batterie in den Aufnahmeraum (162) eingesetzt ist, wobei in dem Armaturenkörper (1) eine Öffnung (1622) ausgebildet ist, durch die eine Anschlußleitung (22) des Batteriesimulators (2) hindurchgeführt ist, so daß die Wasserarmatur mit einer elektrischen Energieversorgung vom Stromnetz betrieben wird.

2. Wasserarmatur nach Anspruch 1, dadurch gekennzeichnet, daß die Anschlußleitung (22) etwa parallel zur Zuführleitung (11) für Warm- und/oder Kaltwasser aus dem Armaturenkörper (1) herausgeführt ist.

3. Wasserarmatur nach Anspruch 1 oder 2, dadurch gekennzeichnet, daß die Anschlußleitung (22) mit einem Netzteil, vorzugsweise mit einem Netzteilstecker (3), verbindbar ist.

4. Wasserarmatur nach Anspruch 3, dadurch gekennzeichnet, daß die Verbindung zwischen dem Netzteilstecker (3) und dem Batteriesimulator (2) über einen Verbindungsstecker (311) und einer durch die Öffnung (1622) hindurchführbaren Buchse (221) erfolgt, wobei vorzugsweise im Netzteilstecker (3) ein Transformator zur Spannungsreduzierung vorgesehen ist.

5. Wasserarmatur nach einem der Ansprüche 1 bis 4, dadurch gekennzeichnet daß im Batteriesimulator (2) Netzfiltereinrichtungen (23) angeordnet sind.

6. Wasserarmatur nach einem der Ansprüche 1 bis 5, dadurch gekennzeichnet, daß im Batteriesimulator (2) eine Spannungsreglereinrichtung (25) angeordnet ist.

7. Wasserarmatur nach einem der Ansprüche 1 bis 6, dadurch gekennzeichnet, daß im Batteriesimulator (2) eine Gleichrichtereinrichtung (24) für zugeführte Wechselspannung vorgesehen ist.

8. Wasserarmatur nach einem der Ansprüche 1 bis 7, dadurch gekennzeichnet, daß der Batteriesimulator (2) eine Energiespeichereinrichtung (26), beispielsweise ein RC-Glied, für den Notbetrieb der Wasserarmatur enthält.

9. Wasserarmatur nach einem der Ansprüche 1 bis 8, dadurch gekennzeichnet, daß der Batteriesimulator (2) eingangsseitig für eine Wechselspannung zwischen 6 Volt und 24 Volt oder für eine Gleichspannung zwischen 9 Volt und 32 Volt ausgelegt ist.

10. Wasserarmatur nach einem der Ansprüche 1 bis 9, dadurch gekennzeichnet, daß der Batteriesimulator (2) eine PSS-Schaltung aufweist, die den Ausgang des Batteriesimulators (2) nach einem Ausfall des Versorgungsspannungsnetzes erst dann reaktiviert, wenn eine ordnungsgemäße Funktion der Steuerelektronik (141) gewährleistet ist.

## Claims

1. A plumbing fitting, especially an outlet fitting operated without contact, having a fitting body (1) securable to a washstand, a wall of a building, or similar, in which fitting body a receiving chamber (162) for a battery for the energy supply for the electrical control means (141) is provided, characterised in that a battery simulator (2) supplying a stabilised d.c. voltage corresponding to the battery voltage and having the external dimensions and the contact geometry of the battery is inserted in the receiving chamber (162), there being formed in the fitting body (1) an aperture (1622) through which a connecting lead (22) of the battery simulator (2) is led, so that the plumbing fitting is operated with an electrical energy supply from the mains.

2. A plumbing fitting according to claim 1, characterised in that the connecting lead (22) is led out of the plumbing fitting body (1) approximately parallel to the supply pipe (11) for hot and/or cold water.

3. A plumbing fitting according to claim 1 or 2, characterised in that the connecting lead (22) is connectible to a mains part, preferably to a mains plug (3).

4. A plumbing fitting according to claim 3, characterised in that the connection between the mains plug (3) and the battery simulator (2) is effected *via* a connecting plug (311) and *via* a socket (221) insertable through the aperture (1622), a transformer for voltage reduction preferably being provided in the mains plug (3).

5. A plumbing fitting according to any one of claims 1 to 4, characterised in that mains filtering devices (23) are arranged in the battery simulator (2).

6. A plumbing fitting according to any one of claims 1 to 5, characterised in that in the battery simulator (2) there is arranged a voltage reducing device (25).

7. A plumbing fitting according to any one of claims 1 to 6, characterised in that a rectifying device (24) for supplied alternating voltage is provided in the battery simulator (2).

8. A plumbing fitting according to any one of claims 1 to 7, characterised in that the battery simulator (2) contains an energy storage device (26), for example, an RC element, for emergency operation of the plumbing fitting.

9. A plumbing fitting according to any one of claims 1 to 8, characterised in that the battery simulator (2) is designed at its input side for an alternating voltage between 6 volts and 24 volts or for a d.c. voltage between 9 volts and 32 volts.

10. A plumbing fitting according to any one of claims 1 to 9, characterised in that the battery simulator (2) has PSS circuit, which, after failure of the supply voltage system, reactivates the output of the battery simulator (2) only when a proper function of the control electronics (141) is ensured.

## Revendications

1. Robinet à eau, en particulier robinet à commande sans contact, dont le corps (1) peut être monté sur un lavabo, sur une paroi de bâtiment ou similaire et contient un réceptacle (162) pour y loger une batterie fournissant l'énergie à la commande électrique,
caractérisé en ce qu'
un simulateur de batterie (2) délivrant une tension stabilisée correspondant à celle de la batterie et présentant les dimensions et la géométrie de contact de cette batterie est inséré dans le réceptacle (162), le corps (1) du robinet comportant une ouverture (1622) à travers laquelle passe un conducteur de raccordement (22) du simulateur de batterie (2), de sorte que le robinet d'eau est alimenté en énergie par le réseau électrique.

2. Robinet à eau selon la revendication 1,
caractérisé en ce que
le conducteur de raccordement (22) sort du corps de robinet (1) à peu près parallèlement à la conduite d'amenée (11) de l'eau chaude et/ou froide au robinet.

3. Robinet à eau selon la revendication 1 ou 2,
caractérisé en ce que
le conducteur de raccordement (22) peut être relié à une partie du réseau, de préférence au moyen d'une prise à fiches (3).

4. Robinet à eau selon la revendication 3,
caractérisé en ce que
la liaison entre la prise à fiches (3) et le simulateur de batterie (2) est assurée par un raccord à fiche (311) et une douille (221) pouvant passer dans l'ouverture (1622), et un transformateur est prévu avantageusement dans la prise à fiches (3) pour abaisser la tension.

5. Robinet à eau selon l'une quelconque des revendications 1 à 4,
caractérisé en ce que
des dispositifs (23) de filtrage du réseau sont prévus dans le simulateur de batterie (2).

6. Robinet à eau selon l'une quelconque des revendications 1 à 5,
caractérisé en ce qu'
un dispositif (25) de réglage de la tension est prévu dans le simulateur de batterie (2).

7. Robinet à eau selon l'une quelconque des revendications 1 à 6,
caractérisé en ce qu'
un redresseur (24) de la tension d'entrée est prévu dans le simulateur de batterie (2).

8. Robinet à eau selon l'une quelconque des revendications 1 à 7,
caractérisé en ce que
le simulateur de batterie (2) contient un accumulateur d'énergie (26) par exemple un circuit RC, pour le fonctionnement de secours du robinet.

9. Robinet à eau selon l'une quelconque des revendications 1 à 8,
caractérisé en ce que
le simulateur de batterie (2) est conçu pour être alimenté par un courant alternatif de 6 à 24 volt ou par un courant continu de 9 à 32 volt.

10. Robinet à eau selon l'une quelconque des revendications 1 à 9,
caractérisé en ce que
le simulateur de batterie (2) comporte un circuit PSS qui réactive la sortie du simulateur (2) après une défaillance du réseau d'alimentation seulement si un fonctionnement normal de l'électronique de commande (141) est assuré.
